# EUROPÄISCHE PATENTSCHRIFT

(11) **EP 0 639 038 B1**
(45) Veröffentlichungstag und Bekanntmachung des Hinweises auf die Patenterteilung: **12.12.2001**
(21) Anmeldenummer: 94202275.7
(22) Anmeldetag: 08.08.1994
(51) Int. Cl.: H04S 1/00, H04B 1/16

(54) **Schaltungsanordnung zum Umwandeln eines Stereosignals**
Circuit for converting a stereo signal
Circuit de conversion d'un signal stéréo

(30) Priorität: 10.08.1993 DE 4326811
(43) Veröffentlichungstag der Anmeldung: 15.02.1995
(73) Patentinhaber: Philips Corporate Intellectual Property GmbH, 52064 Aachen (DE); Koninklijke Philips Electronics N.V., 5621 BA Eindhoven (NL)
(72) Erfinder: Horl, Manfred, c/o Philips Patentverwaltung GmbH, D-20097 Hamburg (DE)
(74) Vertreter: Peters, Carl Heinrich, Dipl.-Ing.

(56) Entgegenhaltungen:
- DE-A- 2 648 698
- DE-A- 4 036 114
- DE-A- 4 102 834
- PATENT ABSTRACTS OF JAPAN vol. 7 no. 76 (E-167) ,30.März 1983 & JP-A-58 003434 (SEIZO KK) 10.Januar 1983,

## Beschreibung

Die Erfindung bezieht sich auf eine Schaltungsanordnung zum Umwandeln eines ein Mittensignal und ein Seitensignal umfassenden Stereosignals in je ein Ausgangssignal für zwei Tonsignalkanäle mit einer Abgleichanordnung zum Minimieren eines Übersprechens zwischen den Ausgangssignalen.

Bei derartigen Schaltungsanordnungen werden die Ausgangssignale für die Tonsignalkanäle durch Dematrizierung des Mittensignals und des Seitensignals erzeugt. Dabei enthält in den üblichen Stereosystemen das Mittensignal Toninformation über beide Tonsignalkanäle, wohingegen das Seitensignal bevorzugt entweder eine Toninformation über einen der Tonkanäle oder beispielsweise eine Differenz zwischen den Toninformationen der beiden Tonsignalkanäle enthält. Bei der Dematrizierung, die bevorzugt durch additive oder subtraktive Überlagerung des Mittensignals und des Seitensignals erfolgt, müssen dann bestimmte Amplitudenverhältnisse eingehalten werden, um bei der Dematrizierung eine übersprechfreie Aufteilung der Toninformationen in die beiden Tonsignalkanäle zu erhalten. Diese vorgegebenen Amplitudenverhältnisse können beispielsweise durch Schaltungstoleranzen oder Übertragungsfehler gestört sein, so daß es zwischen den beiden Tonsignalkanälen zu einem Übersprechen kommt.

Aus der DE 41 02 834 A 1 ist eine Anordnung zum Abgleich eines Stereodecoders auf minimales Übersprechen bekannt. Bei dem dort beschriebenen Stereodecoder, bei dem mittels eines Bandpaßfilters aus dem Hilfsträger des Stereo-Multiplexsignals der Pilotton ausgefiltert und damit ein Lokaloszillator phasensynchronisiert wird, wird zum Abgleich auf minimales Übersprechen zwischen linkem und rechtem Ausgangskanal mittels einer elektronisch einstellbaren Phaseneinstelleinrichtung im Pilotton-Filterzweig die Phase automatisch eingestellt.

Dies erfolgt gemäß der Lehre des genannten Dokuments entweder
- durch Einspeisen eines Kalibriersignals mit der Frequenz des Pilottons unmittelbar am Eingang des Pilotton-Bandpaßfilters und Abgleich des Phasenfehlers zwischen Eingang und Ausgang des Pilotton-Filterzweiges auf Null oder
- durch Einspeisen eines Stereo-Multiplex-Kalibriersignals am Eingang des Decoders und Abgleich der dabei gemessenen Übersprechdämpfung auf ein Maximum oder
- bei Verwendung eines Pilotton-Bandpaßfilters, dessen Durchlaßkurve bei der Mittenfrequenz ein lokales Minimum und einen Phasenfehler von M*90° (M=0, 1, 2, 3...) zwischen Ein- und Ausgang aufweist, durch Einspeisen eines beliebigen Stereo-Multiplexsignals am Eingang des Decoders und Abgleich der Mittenfrequenz des Bandpaßfilters auf das lokale Minimum.

Die Erfindung hat die Aufgabe, eine Schaltungsanordnung der eingangs genannten derart auszubilden, daß bei ihrer Herstellung, Inbetriebnahme oder während ihres Betriebes eine schnelle, einfache und präzise Abgleichmöglichkeit vorliegt, durch die das Übersprechen beim Betrieb wirksam eliminiert werden kann.

Diese Aufgabe wird bei einer Schaltungsanordnung zum Umwandeln eines ein Mittensignal und ein Seitensignal umfassenden Stereosignals in je ein Ausgangssignal fiir zwei Tonsignalkanäle mit einer Abgleichanordnung zum Minimieren eines Übersprechens zwischen den Ausgangssignalen erfindungsgemäß gelöst durch eine Begrenzerschaltung, der ein erstes der Ausgangssignale zuführbar ist und von der dieses in ein wenigstens nahezu rechteckförmiges, amplitudenbegrenztes Signal gleicher Frequenz umformbar ist, eine Mischerschaltung zum Gewinnen eines Gleichsignals durch multiplikatives Verknüpfen des amplitudenbegrenzten Signals mit einem zweiten der Ausgangssignale, eine Regelschaltung zum Gewinnen eines Stellsignals aus dem Gleichsignal, eine Einstellschaltung zum Beeinflussen der Amplituden des Mittensignals und/oder des Seitensignals mit Hilfe des Stellsignals, eine Speichervorrichtung zum Speichern des Stellsignals sowie eine Umschaltvorrichtung, durch die in einem ersten Betriebszustand der Schaltungsanordnung das Stellsignal sowohl der Speichervorrichtung zum Speichern als auch der Einstellschaltung zuführbar ist und in einem zweiten Betriebszustand der Schaltungsanordnung das in der Speichervorrichtung gespeicherte Stellsignal der Einstellschaltung zugeleitet werden kann.

Der durch die erfindungsgemäße Schaltungsanordnung ermöglichte Abgleich wird dabei im ersten Betriebszustand durchgeführt, in welchem die Abgleichanordnung einen Regelkreis bildet, der zum Minimieren eines Signals eingesetzt werden kann, welches derart ausgebildet ist, daß es nur beim Auftreten eines Übersprechens zwischen den Tonsignalkanälen auftritt. Nach einmal erfolgtem Abgleich kann dann die erfindungsgemäße Schaltungsanordnung in ihrem zweiten Betriebszustand zur Verarbeitung von beispielsweise von einer Sendeanstalt oder einem Aufzeichnungsträger empfangenen Stereosignalen eingesetzt werden. In diesem zweiten Betriebszustand wird der durch die Speicherung des Stellsignals in der Speichervorrichtung festgehaltene Abgleichzustand der Schaltungsanordnung beibehalten.

In einem vorteilhaften Verfahren zum Betreiben einer erfindungsgemäßen Schaltungsanordnung stimmen im ersten Betriebszustand das Mittensignal und das Seitensignal des Stereosignals überein, und das Stellsignal wird auf einen Wert geregelt, bei dem das zweite Ausgangssignal verschwindet. Dieses Verfahren wird insbesondere bei den Stereosystemen angewendet, die als Mittensignal die Summe und als Seitensignal die Differenz der Tonsignale der beiden Tonsignalkanäle übertragen; insbesondere ist dabei das zweite Ausgangssignal dem rechten Tonsignalkanal zugeordnet. In einem anderen, erfindungsgemäßen Verfahren zum Betreiben der Schaltungsanordnung nach der Erfindung entspricht das Mittensignal des Stereosignals im ersten Betriebszustand dem halben Seitensignal und wird das Stellsignal ebenfalls auf einen Wert geregelt, bei dem das zweite Ausgangssignal verschwindet. Dieses Verfahren wird bevorzugt angewendet, wenn das Mittensignal der Summe der Tonsignale der beiden Tonsignalkanäle und das Seitensignal dem Doppelten des Tonsignals für den rechten Tonsignalkanal entspricht. Während das erstgenannte Verfahren somit insbesondere für den europäischen Stereo-Rundfunk sowie den Fernsehton nach koreanischer Norm Verwendung findet, läßt sich das zweite Verfahren insbesondere fiir den Fernsehton des europäischen Fernsehens anwenden. Für diese unterschiedlichen Übertragungsnormen der Tonsignale kann dabei stets eine Abgleichanordnung des selben Aufbaus zum Einsatz kommen.

Mit der erfindungsgemäßen Schaltungsanordnung und bei Anwendung der vorstehenden Verfahren nach der Erfindung kann der Abgleich der Schaltungsanordnung beispielsweise unmittelbar nach deren Fertigung, bei der Fertigung eines Gerätes zur Stereo-Tonsignalwiedergabe, in welchem die erfindungsgemäße Schaltungsanordnung eingesetzt wird, oder bei einer ersten bzw. bei jeder Inbetriebnahme der erfindungsgemäßen Schaltungsanordnung erfolgen. Der fiir den Abgleich notwendige Wert des Stellsignals wird dann in der Speichervorrichtung abgelegt und kann beim Betrieb abgerufen werden. Dazu umfaßt die erfindungsgemäße Schaltungsanordnung bevorzugt eine Umwandlungsschaltung, die in Signalwege für das Stellsignal zwischen der Regelschaltung, der Einstellschaltung und der Speichervorrichtung eingefügt ist und durch die das von der Regelschaltung abgegebene Stellsignal in eine Form umwandelbar ist, in der es in der Speichervorrichtung abspeicherbar ist, und durch die das gespeicherte Stellsignal in eine der Einstellschaltung zuzuführende Form umwandelbar ist. Eine besonders einfache und präzise Abspeicherung wird dabei dadurch erzielt, daß das Stellsignal in der Speichervorrichtung in digitaler Form abspeicherbar ist und die Umwandlungsschaltung je eine Anordnung zum Umwandeln des Stellsignals in diese digitale Form bzw. aus dieser digitalen Form umfaßt.

Für die Verwirklichung der vorstehend beschriebenen Variationen der Anwendung des erfindungsgemäßen Verfahrens zum Abgleichen kann das in digitaler Form abzuspeichernde Stellsignal beispielsweise in einem der erfindungsgemäßen Schaltungsanordnung fest zugeordneten Lesespeicher abgelegt sein. Die Speichervorrichtung kann aber auch von der Schaltungsanordnung zum Umwandeln des Stereosignals räumlich getrennt innerhalb eines Steuersystems, beispielsweise eines Bussystems, angeordnet sein, in welchem auch andere Steuer- und Abgleichdaten abgespeichert sind. Somit läßt sich mit der Erfindung auch in einfacher Weise ein automatisch gesteuerter Abgleich durchführen, beispielsweise bei jeder Inbetriebnahme eines Gerätes, in welchem die erfindungsgemäße Schaltungsanordnung eingesetzt ist. Auf diese Weise lassen sich beispielsweise auch Alterungseffekte von Bauelementen und andere zeitveränderbare Störeinflüsse wirksam eliminieren.

Eine bevorzugte Ausgestaltung der erfindungsgemäßen Schaltungsanordnung zeichnet sich dadurch aus, daß die Anordnung zum Umwandeln des Stellsignals in die digitale Form eine Komparatorstufe, der an einem ersten Eingang das Stellsignal von der Regelschaltung zuführbar ist, und eine Zählstufe umfaßt, deren Zählrichtung durch ein Ausgangssignal der Komparatorstufe bestimmbar und deren Zählerstand als Stellsignal in digitaler Form in der Speichervorrichtung speicherbar ist, und daß die Anordnung zum Umwandeln des Stellsignals aus der digitalen Form eine Digital-Analog-Umsetzerstufe umfaßt zum Umsetzen des Stellsignals aus der digitalen in die der Einstellschaltung zuführbare Form, in welcher es weiterhin einem zweiten Eingang der Komparatorstufe zum Vergleich mit dem von der Regelschaltung zuführbaren Stellsignal zuleitbar ist.

Eine derartige Anordnung zum Umwandeln des Stellsignals liefert bei sehr einfachem Aufbau einerseits ein sehr genaues Stellsignal und ist andererseits sowohl zur Ausgabe eines Stellsignals in digitaler Form als auch zur Übernahme eines derartigen Stellsignals aus der Speichervorrichtung einfach und gut einsetzbar. Dabei wird vorzugsweise das in der Speichervorrichtung gespeicherte Stellsignal der Zählstufe zur Voreinstellung auf einen entsprechenden Zählerstand zugeleitet.

Bei einer Schaltungsanordnung der vorbeschriebenen Art wird ein zum Einregeln der Zählstufe auf den dem erforderlichen Wert für das Stellsignal entsprechenden Zählerstand heranzuziehendes Taktsignal vorteilhaft aus dem amplitudenbegrenzten Signal abgeleitet und der Zählstufe als Zählsignal zugeführt. Auf diese Weise wird ein schnelles Einregeln der Abgleichanordnung mit einfachen Mitteln erreicht, insbesondere unter Vermeidung einer gesonderten Taktsignalerzeugung.

Die Regelschaltung umfaßt zum Gewinnen des Stellsignals bevorzugt eine Integrationsstufe sowie eine Tiefpaßstufe. Dabei dient die Tiefpaßstufe dem Unterdrücken aller Wechselanteile der Mischprodukte der Mischerschaltung, da für das Stellsignal nur deren Gleichanteile heranzuziehen sind. Da jedoch mit einer Tiefpaßstufe allein ein Regelfehler bleibt, so daß das Übersprechen nicht vollständig unterdrückt würde, ist weiterhin die Integrationsstufe vorgesehen, die diesen Regelfehler aufhebt. Damit ist eine vollständige Eliminierung des Übersprechens gewährleistet.

Eine andere Ausgestaltung der erfindungsgemäßen Schaltungsanordnung zeichnet sich dadurch aus, daß die Abgleichanordnung eine zweite Begrenzerschaltung, der das zweite Ausgangssignal zuführbar ist und von der dieses in ein wenigstens nahezu rechteckförmiges, zweites amplitudenbegrenztes Signal gleicher Frequenz umformbar ist, eine zweite Mischerschaltung zum Gewinnen eines zweiten Gleichsignals durch multiplikatives Verknüpfen des zweiten amplitudenbegrenzten Signals mit dem ersten Ausgangssignal, eine zweite Regelschaltung zum Gewinnen eines zweiten Stellsignals aus dem zweiten Gleichsignal, eine zweite Speichervorrichtung zum Speichern des zweiten Stellsignals sowie eine zweite Umschaltvorrichtung umfaßt, durch die in einem ersten Betriebszustand der Schaltungsanordnung das zweite Stellsignal sowohl der zweiten Speichervorrichtung zum Speichern als auch der Einstellschaltung zuführbar ist und in einem zweiten Betriebszustand der Schaltungsanordnung das in der zweiten Speichervorrichtung gespeicherte, zweite Stellsignal der Einstellschaltung zugeleitet werden kann, und daß in der Einstellschaltung die Amplituden des Mittensignals und/oder des Seitensignals in voneinander unterschiedlichen Frequenzbereichen mit Hilfe der beiden Stellsignale beeinflußbar sind.

Diese Ausgestaltung der Erfindung ist insbesondere anwendbar fiir Schaltungsanordnungen zum Umwandeln eines Stereosignals, bei denen das Seitensignal vor der Dematrizierung einer Rauschunterdrückung unterworfen werden soll. Eine derartige Rauschunterdrückung ist insbesondere dann vorteilhaft, wenn das Seitensignal auf eine höhere Frequenz moduliert ist als das Mittensignal und damit höhere Rauschanteile aufweist. Aufgrund der besonderen, spektralen Verteilung dieses Rauschens kann es dann vorteilhaft sein, den Abgleich des Übersprechens ebenfalls frequenzabhängig zu gestalten. Für die unterschiedlich abzugleichenden Frequenzanteile des Seitensignals können dann die beiden Stellsignale herangezogen werden. Dabei können in der vorstehend aufgeführten Ausgestaltung der erfindungsgemäßen Schaltungsanordnung die einzelnen Signalverarbeitungsstufen, die in der Abgleichanordnung voneinander unabhängige Regelkreise bilden, übereinstimmend aufgebaut werden; beispielsweise können die erste und die zweite Begrenzerschaltung identischen Aufbau aufweisen, entsprechend die erste und die zweite Mischerschaltung, und so weiter.

In einem bevorzugten, durch die vorliegende Erfindung gegebenen Verfahren zum Durchführen des Abgleichs des Übersprechens mit einer erfindungsgemäßen Schaltungsanordnung der vorstehend beschriebenen Art mit zwei unabhängigen Regelkreisen wird vorteilhaft derart verfahren, daß im ersten Betriebszustand als Stereosignal ein Prüfsignal zugeführt wird, bei dem das Mittensignal eine additive und das Seitensignal eine subtraktive Überlagerung einer niederfrequenten ersten Prüfschwingung und einer hochfrequenten zweiten Prüfschwingung aufweist und die zweite Prüfschwingung im Seitensignal zur zweiten Prüfschwingung im Mittensignal gegenphasig auftritt, und wobei die Frequenz der zweiten Prüfschwingung ein nicht-ganzzahliges Vielfaches der Frequenz der ersten Prüfschwingung ist, und daß das erste Stellsignal auf einen Wert geregelt wird, bei dem Anteile der ersten Prüfschwingung im zweiten Ausgangssignal verschwinden, und das zweite Stellsignal auf einen Wert geregelt wird, bei dem Anteile der zweiten Prüfschwingung im ersten Ausgangssignal verschwinden.

Ausführungsbeispiele der erfindungsgemäßen Schaltungsanordnung sind in der Zeichnung dargestellt und werden im nachfolgenden näher beschrieben. Es zeigen:
- Fig. 1: ein Prinzipschaltbild einer erfindungsgemäßen Schaltungsanordnung und zur Erläuterung eines erfindungsgemäßen Verfahrens zum Durchführen eines Abgleichs dieser Schaltungsanordnung,
- Fig. 2: einige beispielhafte Signalverläufe der Schaltungsanordnung nach Fig. 1,
- Fig. 3: eine detailliertere Ausgestaltung einer Schaltungsanordnung gemäß Fig. 1 und
- Fig. 4: ein Ausführungsbeispiel einer für einen frequenzabhängigen Abgleich eingerichteten, erfindungsgemäßen Schaltungsanordnung.

In Fig. 1 ist mit dem Bezugszeichen 1 ein Stereo-Demodulator bezeichnet, dem an einem Eingang 2 ein Stereosignal zugeführt wird, welches in üblicher Weise nach einer der bekannten Übertragungsnormen ein Mittensignal und ein Seitensignal umfaßt. Vom Stereo-Demodulator 1 wird das Mittensignal an einem ersten Ausgang 3 und das Seitensignal an einem zweiten Ausgang 4 abgegeben. Das Seitensignal am zweiten Ausgang 4 enthält je nach angewendeter Übertragungsnorm des Stereosignals bevorzugt entweder ein Differenzsignal zwischen den Tonsignalen für die beiden Tonsignalkanäle "links" und "rechts", bzw. lediglich das Tonsignal für den rechten Tonsignalkanal.

Vom ersten Ausgang 3 des Stereo-Demodulators 1 wird das Mittensignal einem ersten Eingang 5 einer Dematrizierschaltung 6 zugeführt. Entsprechend gelangt das Seitensignal vom zweiten Ausgang 4 des Stereo-Demodulators 1 an einen zweiten Eingang 7 der Dematrizierschaltung 6, allerdings im Beispiel nach Fig. 1 über eine Einstellschaltung 8, deren Eingang 9 mit dem zweiten Ausgang 4 des Stereo-Demodulators 1 und deren Ausgang 10 mit dem zweiten Eingang 7 der Dematrizierschaltung 6 verbunden ist. Auf diese Weise wird das Seitensignal vom Stereo-Demodulator 1 durch die Einstellschaltung 8 in seiner Amplitude eingestellt, bevor es an die Dematrizierschaltung 6 gelangt. Dadurch kann das Amplitudenverhältnis zwischen dem der Dematrizierschaltung 6 zugeführten Mittensignal und dem Seitensignal auf den für eine übersprechfreie Dematrizierung erforderlichen Wert eingestellt werden.

Die Dematrizierschaltung 6 weist weiterhin zwei Ausgänge 11, 12 auf, an denen die Tonsignale für die beiden Tonsignalkanäle abgegeben und zugeordneten Ausgangsanschlüssen 13 bzw. 14 der Schaltungsanordnung beispielsweise für eine Wiedergabe zugeleitet werden. Obwohl auch für andere Übertragungsnormen ohne weiteres einsetzbar, soll die Schaltungsanordnung nach Fig. 1 im weiteren beispielhaft fiir eine Verarbeitung eines Stereosignals beschrieben werden, bei welchem das Mittensignal die Summe und das Seitensignal die Differenz der Tonsignale für die beiden Tonsignalkanäle darstellt. Am ersten Ausgang 11 der Dematrizierschaltung 6 wird dann das Tonsignal fiir den linken Tonsignalkanal, am zweiten Ausgang 12 der Dematrizierschaltung 6 das Tonsignal für den rechten Tonsignalkanal abgegeben. Es sei noch erwähnt, daß die Einstellschaltung 8 in Abwandlung der Schaltungsanordnung nach Fig. 1 auch zwischen dem ersten Ausgang 3 des Stereo-Demodulators 1 und dem ersten Eingang 5 der Dematrizierschaltung 6 eingefügt sein und dann entsprechend zur Einstellung der Amplitude des Mittensignals herangezogen werden kann.

Der erste Ausgang 11 der Dematrizierschaltung 6, der im vorliegenden Beispiel nach Fig. 1 den linken Tonsignalkanal repräsentiert, ist weiterhin mit einem Eingang 15 einer Begrenzerschaltung 16 verbunden, deren Ausgang 17 mit einem ersten Eingang 18 einer Mischerschaltung 19 verbunden ist, deren zweiter Eingang 20 mit dem zweiten Ausgang 12 der Dematrizierschaltung 6 verbunden ist, der den rechten Tonsignalkanal repräsentiert. Durch die Begrenzerschaltung 16 wird das am ersten Ausgang 11 der Dematrizierschaltung 6 auftretende Ausgangssignal - also ein dem linken Tonsignalkanal zugeordnetes Tonsignal - in ein rechteckförmiges, amplitudenbegrenztes Signal umgeformt, wobei die Frequenz des Ausgangssignals vom ersten Ausgang 11 der Dematrizierschaltung 6 unverändert bleibt. Die Begrenzerschaltung 16 umfaßt dazu vorzugsweise einen Verstärker, der durch das Ausgangssignal am Eingang 15 stark übersteuert wird. In Fig. 2a ist dieses rechteckförmige Signal für den einfachen Fall dargestellt, daß als Tonsignal für den linken Tonsignalkanal eine Schwingung konstanter Frequenz, vorzugsweise sinusförmig, verwendet wird.

Wenn das Stereosignal, welches dem Stereo-Demodulator 1 am Eingang 2 zugeleitet wird, derart beschaffen ist, daß es bei korrekter Umwandlung lediglich für den linken Tonsignalkanal ein Tonsignal liefert, wird fiir den Fall, daß das Seitensignal die Differenz und das Mittensignal die Summe der Tonsignale für den linken und den rechten Tonsignalkanal darstellt, das Mittensignal mit dem Seitensignal des Stereosignals am Eingang 2 übereinstimmen. Entsprechend ist für den Fall, daß das Seitensignal dem Doppelten des Tonsignals für den rechten Tonsignalkanal entspricht, das Stereosignal am Eingang 2 derart auszubilden, daß das Mittensignal dem halben Seitensignal entspricht. Im ersten Fall, der auch dem Ausführungsbeispiel gemäß Fig. 1 und 2 zugrunde liegt, wird das in diesem Fall das Tonsignal fiir den rechten Tonsignalkanal bildende, zweite Ausgangssignal verschwinden, im zweiten Fall verschwindet das dann das Tonsignal fiir den linken Tonsignalkanal bildende zweite Ausgangssignal ebenfalls; eine korrekte Amplitudeneinstellung von Seitensignal und Mittensignal an den Ausgängen 3, 4 des Stereo-Demodulators 1 vorausgesetzt.

Es sei nun der Fall angenommen, daß das Seitensignal gegenüber dem Mittensignal einen negativen Amplitudenfehler aufweist, also vom Stereo-Demodulator 1 am zweiten Ausgang 4 mit zu geringer Amplitude abgegeben wird. Ohne Korrektur dieser zu geringen Amplitude entsteht bei der Dematrizierung in der Dematrizierschaltung 6 an deren zweitem Ausgang 12 eine Schwingung, deren Verlauf über der Zeit t in Fig. 2b) aufgetragen ist. Diese Schwingung wird dem zweiten Eingang 20 der Mischerschaltung 19 zugeleitet und in ihr mit dem rechteckförmigen Signal vom ersten Eingang 18 multipliziert. Dies bewirkt eine Gleichrichtung, deren Ergebnis in Fig. 2c) wiedergegeben ist, die das resultierende Gleichsignal am Ausgang 21 der Mischerschaltung 19 darstellt.

Zum Abgleich des Übersprechens, welches durch die Signale in Fig. 2b) dargestellt wird, ist nun die Amplitude des Seitensignals in der Einstellschaltung 8 so weit zu beeinflussen, bis die im vorstehenden genannte Amplitudenabweichung zwischen dem Mittensignal und dem Seitensignal ausgeglichen ist. Dann verschwindet das zweite Ausgangssignal am zweiten Ausgang 12 der Dematrizierschaltung 6 und somit auch das Gleichsignal am Ausgang 21 der Mischerschaltung 19.

Zur Durchführung dieser Ausregelung, d.h. dieses Abgleichs, umfaßt das Ausführungsbeispiel nach Fig. 1 eine Regelschaltung 22, deren Eingang 23 das Gleichsignal vom Ausgang 21 der Mischerschaltung 19 zugeführt wird. Die Regelschaltung 22 gewinnt aus dem Gleichsignal ein Stellsignal und gibt dieses an einem Ausgang 24 ab. Die Regelschaltung 22 umfaßt dazu vorzugsweise eine Tiefpaßstufe und eine Integrationsstufe; durch die Integrationsstufe wird im wesentlichen aus dem Gleichanteil des Gleichsignals gemäß Fig. 2c) ein kontinuierlich ansteigendes Stellsignal erzeugt, wohingegen der Wechselanteil des Gleichsignals (dessen überlagerte Welligkeit) durch die Tiefpaßstufe unterdrückt wird. Das derart gebildete Stellsignal steht am Ausgang 24 der Regelschaltung 22 zur Verfügung.

Fig. 1 zeigt weiterhin eine Umschaltvorrichtung 25 mit einem ersten Eingang 26 und einem zweiten Eingang 27 sowie einem Ausgang 28. Die Umschaltvorrichtung 25 ist der Einfachheit halber schematisch als mechanischer Umschalter dargestellt, durch den wahlweise der erste Eingang 26 in einer Schalterstellung "1" oder der zweite Eingang 27 in einer zweiten Schalterstellung "2" mit dem Ausgang 28 verbunden werden können. In der Praxis kann die Umschaltvorrichtung 25 bevorzugt mit elektronischen Schaltmitteln aufgebaut werden. Des weiteren ist der Ausgang 28 der Umschaltvorrichtung 25 mit einem Einstelleingang 29 der Einstellschaltung 8 zum Zuführen des Stellsignals verbunden. Die Verbindung des Ausgangs 24 mit dem ersten Eingang 26 ist ferner mit einem Stellsignalausgang 30, der zweite Eingang 27 mit einem Stellsignaleingang 31 verbunden. Der Stellsignalausgang 30 kann bevorzugt mit dem Eingang einer Speichervorrichtung zum Speichern des Stellsignals verbunden sein, deren Ausgang wiederum mit dem Stellsignaleingang 31 verbindbar ist. Dadurch kann in dieser nicht dargestellten Speichervorrichtung ein Wert des Stellsignals gespeichert und bei Bedarf wieder abgerufen werden.

In einem ersten Betriebszustand der Schaltungsanordnung nach Fig. 1, in welchem das vorstehend beschriebene Stereosignal mit in diesem Normbeispiel übereinstimmenden Mitten- und Seitensignalen zugeführt wird, nimmt die Umschaltvorrichtung 25 ihre erste Schalterstellung "1" ein. Dadurch wird das Stellsignal sowohl der nicht dargestellten Speichervorrichtung über den Stellsignalausgang 30 zum Speichern als auch der Einstellschaltung 8 über den Einstelleingang 29 zugeführt. Die Schaltungsanordnung bildet somit einen Regelkreis zum Abgleich des Übersprechens. Dabei wird das Stellsignal so lange verändert, bis das zweite Ausgangssignal am zweiten Ausgang 12 und damit das Gleichsignal gemäß Fig. 2c) verschwinden. Das Stellsignal am Ausgang 24 der Regelschaltung 22 ist dann konstant und kann mit diesem konstanten Wert in der Speichervorrichtung abgespeichert werden.

In einem zweiten Betriebszustand wird die Umschaltvorrichtung 25 in ihre zweite Schalterstellung "2" überführt. Die vorstehend beschriebene Regelschleife ist dann unterbrochen. Vielmehr wird nun von der Speichervorrichtung über den Stellsignaleingang 31 und den Einstelleingang 29 der Einstellschaltung 8 das abgespeicherte, konstante Stellsignal zugeführt. In diesem zweiten Betriebszustand kann das Stereosignal am Eingang 2 beliebige Formen annehmen, wobei stets ein übersprechfreier Betrieb der Schaltungsanordnung gewährleistet ist. Der erste Betriebszustand der Schaltungsanordnung dient somit deren Abgleich, der zweite Betriebszustand dem Einsatz zur (bestimmungsgemäßen) Umwandlung beispielsweise wiederzugebender Stereosignale.

In Fig. 2d) und e) ist entsprechend der Fig. 2b) bzw. c) der Fall dargestellt, daß sich im ersten Betriebszustand der Schaltungsanordnung für das Seitensignal eine positive Amplitudenabweichung gegenüber dem Mittensignal ergibt. Das am zweiten Ausgang 12 der Dematrizierschaltung 6 entstehende, in Fig. 2d) dargestellte Signal ist dann gegenüber dem in Fig. 2b) dargestellten Fall negativ; es entsteht ein negatives Gleichsignal am Ausgang 21 der Mischerschaltung 19. Aus diesem wird ein Stellsignal gebildet, welches über die Einstellschaltung 8 eine Verringerung der Amplitude des Seitensignals und damit einen Abgleich des Übersprechens bewirkt.

Fig. 3 zeigt ein weiteres Ausführungsbeispiel der erfindungsgemäßen Schaltungsanordnung mit einer Umwandlungsschaltung 32, die in die Signalwege für das Stellsignal zwischen der Regelschaltung 22, der Einstellschaltung 8 und der (nicht dargestellten) Speichervorrichtung eingefügt ist. Im übrigen sind die zu Fig. 1 bereits beschriebenen Schaltungselemente wieder mit denselben Bezugszeichen versehen.

Die Umwandlungsschaltung 32 ermöglicht insbesondere, daß das Stellsignal in der Speichervorrichtung in digitaler Form abspeicherbar ist. Dazu umfaßt die Umwandlungsschaltung 32 eine Anordnung zum Umwandeln des Stellsignals vom Ausgang 24 der Regelschaltung 22 in die digitale Form. Diese Anordnung umfaßt im Ausführungsbeispiel nach Fig. 3 eine Komparatorstufe 33, deren erster, nicht invertierender Eingang den Stellsignalausgang 30 bildet und deren zweiter, invertierender Eingang 34 mit dem Stellsignaleingang 31 verbunden ist. Ein Ausgang 35 der Komparatorstufe 33 ist mit einem Zählrichtungseingang 36 einer Zählstufe 37 verbunden, deren Zählrichtung durch das Ausgangssignal der Komparatorstufe 33 von deren Ausgang 35 bestimmbar ist. Der Zählerstand der Zählstufe 37 wird an einem Ausgang 38 der Zählstufe 37 als Stellsignal in digitaler Form abgegeben. Als solches kann es über einen Digitalsignalausgang 39 der nicht dargestellten Speichervorrichtung zugeführt und dort abgespeichert werden.

Während die Anordnung zum Umwandeln des Stellsignals in die digitale Form die Komparatorstufe 33 und die Zählstufe 37 umfaßt, enthält die Anordnung zum Umwandeln des Stellsignals aus dieser digitalen Form eine Digital-Analog-Umsetzerstufe 40, deren Digitaleingang 41 mit dem Ausgang 38 der Zählstufe 37 und dem Digitalsignalausgang 39 verbunden und deren Analogausgang 42 mit dem Stellsignaleingang 31 und dem zweiten, invertierenden Eingang 34 der Komparatorstufe 33 verknüpft ist. Die Digital-Analog-Umsetzerstufe 40 setzt das Stellsignal aus der digitalen Form, in welcher es auch in der Speichervorrichtung abspeicherbar ist, in die der Einstellschaltung 8 über deren Einstelleingang 29 zuführbare Form um. Durch die Verbindung des Analogausgangs 42 mit dem zweiten, invertierenden Eingang 34 der Komparatorstufe 33 wird für letztere ein Bezugssignal geliefert, mit dem das Stellsignal vom Ausgang 24 der Regelschaltung 22 verglichen werden kann. Je nach dem Ergebnis dieses Vergleichs wird die Stellstufe 37 in Aufwärts- bzw. Abwärtszählrichtung geschaltet. Durch Zählimpulse eines über einen Zähleingang 43 zuleitbaren Taktsignals wird der Zählerstand der Zählstufe 37 entsprechend der durch die Komparatorstufe 33 vorgegebenen Zählrichtung so lange verändert, bis er der digitalen Form des Stellsignals am Ausgang 24 entspricht. Diese Anpassung des Zählerstandes erfolgt im ersten Betriebszustand, in dem die Umschaltvorrichtung 25 sich in der Schalterstellung "1" befindet. Demgemäß wird der dann vorhandene Regelkreis der Fig. 3 gegenüber demjenigen der Fig. 1 unverändert sein und somit eine durch die Abläufe in der Umwandlungsschaltung 32 nicht beeinflußte Ausregelung von Übersprechsignalen, d.h. ein davon unbeeinflußtes Abgleichen dieses Übersprechens stattfinden. Die Umwandlungsschaltung 32 pendelt sich lediglich auf den endgültigen Wert des Stellsignals ein und führt diesen der Speichervorrichtung zu.

Das Taktsignal wird dem Zähleingang 43 der Zählstufe 37 über einen Schalter 44 vom Ausgang 17 der Begrenzerschaltung 16 zugeführt und damit aus dem amplitudenbegrenzten Signal abgeleitet. Für den Abgleich befindet sich der Schalter 44 in der mit "1" gekennzeichneten Schalterstellung. Natürlich kann der in Fig. 3 der Einfachheit halber als mechanischer Schalter dargestellte Schalter 44 bevorzugt auch mit elektronischen Bauelementen ausgeführt werden.

Im zweiten Betriebszustand der erfindungsgemäßen Schaltungsanordnung und ihres Ausführungsbeispiels gemäß Fig. 3 werden die Umschaltvorrichtung 25 und der Schalter 44 in ihre Schalterstellungen "2" überführt. Dies geschieht nach erfolgtem Abgleich und für eine bestimmungsgemäße Verarbeitung eines beispielsweise wiederzugebenden Stereosignals. Dem Zähleingang 43 werden dann keine Zählimpulse mehr zugeführt, so daß der Zählerstand der Zählstufe 37 unverändert bleibt und damit auch als Stellsignal vom Analogausgang 42 ein konstanter Wert für das Stellsignal abgegeben wird. Dieser gelangt über die Umschaltvorrichtung 25 auf die Einstellschaltung 8; die Regelschleife ist, wie in Fig. 1 beschrieben, unterbrochen.

Beispielsweise zur Vermeidung einer Wiederholung des Abgleichvorgangs bei jeder erneuten Inbetriebnahme der Schaltungsanordnung zum Umwandeln des Stereosignals kann die Einstellung der Zählstufe 37 auf den dem Stellsignal für einen korrekten Abgleich entsprechenden Zählerstand auch dadurch erfolgen, daß der Zählstufe 37 an einem Voreinstelleingang 45 aus der Speichervorrichtung das korrekte Stellsignal in digitaler Form zugeführt wird. Dadurch wird bei erneuter Inbetriebnahme der Schaltungsanordnung die Zählstufe 37 sofort auf einen korrekten Zählerstand gesetzt, und die Schaltungsanordnung kann unmittelbar von der erneuten Inbetriebnahme an in ihrem zweiten Betriebszustand betrieben werden. Dies ist insbesondere vorteilhaft bei einem Anschluß der erfindungsgemäßen Schaltungsanordnung - gegebenenfalls gemeinsam mit anderen Stufen zur Signalverarbeitung - an ein Bussystem zur Steuerung der Betriebsabläufe, über welches dann auch das korrekte Stellsignal in digitaler Form aus der Speichervorrichtung zur Verfügung gestellt werden kann.

Fig. 4 zeigt ein weiteres Ausführungsbeispiel der erfindungsgemäßen Schaltungsanordnung, welches zwei Regelkreise zum vorzugsweise frequenzselektiven Abgleich eines Übersprechens zwischen den beiden Tonsignalkanälen umfaßt und bei dem im übrigen mit Teilen der vorstehend beschriebenen Ausführungsbeispiele übereinstimmende Elemente wieder mit übereinstimmenden Bezugszeichen versehen sind.

Der zweite Regelkreis gemäß Fig. 4 umfaßt eine zweite Begrenzerschaltung 46, deren Eingang 47 mit dem zweiten Ausgang 12 der Dematrizierschaltung 6 für das zweite Ausgangssignal verbunden ist. Von der zweiten Begrenzerschaltung 46 ist dieses zweite Ausgangssignal in ein wenigstens nahezu rechteckförmiges, zweites amplitudenbegrenztes Signal gleicher Frequenz umformbar, welches an einem Ausgang 48 der zweiten Begrenzerschaltung 46 abgebbar ist.

Die Abgleichanordnung gemäß Fig. 4 umfaßt weiterhin eine zweite Mischerschaltung 49, deren erster Eingang 50 mit dem Ausgang 48 der zweiten Begrenzerschaltung 46 verbunden ist. Ein zweiter Eingang 51 der zweiten Mischerschaltung 49 ist mit dem ersten Ausgang 11 der Dematrizierschaltung 6 verbunden. Auf diese Weise ist die zweite Mischerschaltung 49 in der Lage, an ihrem Ausgang 52 ein zweites Gleichsignal abzugeben, welches durch multiplikatives Verknüpfen des zweiten amplitudenbegrenzten Signals vom Ausgang 48 der zweiten Begrenzerschaltung 46 mit dem ersten Ausgangssignal vom ersten Ausgang 11 der Dematrizierschaltung 6 gewinnbar ist. Das zweite Gleichsignal vom Ausgang 52 der zweiten Mischerschaltung 49 ist einer zweiten Regelschaltung 53 über ihren mit dem Ausgang 52 verbundenen Eingang 54 zuführbar. Die zweite Regelschaltung 53 weist weiterhin einen Ausgang 55 auf, an dem ein in der zweiten Regelschaltung 53 aus dem zweiten Gleichsignal gewinnbares, zweites Stellsignal abgebbar ist.

In der Abgleichanordnung gemäß dem Ausführungsbeispiel nach Fig. 4 ist weiterhin eine zweite Umwandlungsschaltung 56 vorgesehen, die entsprechend der ersten Umwandlungsschaltung 32 aufgebaut ist und somit eine eine zweite Komparatorstufe 57, eine zweite Zählstufe 58 und eine zweite Digital-Analog-Umsetzerstufe 59 aufweist. Die zweite Komparatorstufe 57 und die zweite Zählstufe 58 bilden eine zweite Anordnung zum Umwandeln des zweiten Stellsignals in eine digitale, in einer nicht dargestellten, zweiten Speichervorrichtung abspeicherbare Form. Dazu ist ein erster, nicht invertierender Eingang der zweiten Komparatorstufe 57, der einen zweiten Stellsignalausgang 60 bildet, mit dem Ausgang 55 der zweiten Regelschaltung 53 verbunden. Ein Ausgang 61 der zweiten Komparatorstufe 57 führt an einen Zählrichtungseingang 62 der zweiten Zählstufe 58, von der ein Ausgang 63, an dem der Zählerstand der zweiten Zählstufe 58 als zweites Stellsignal in digitaler Form abgebbar ist, mit einem Digitaleingang 64 der zweiten Digital-Analog-Umsetzerstufe 59 verbunden ist. Außerdem ist der Ausgang 63 der zweiten Zählstufe 58 mit einem zweiten Digitalsignalausgang 65 verbunden, über den das zweite Stellsignal in digitaler Form der zweiten Speichervorrichtung zuführbar ist. Ein Analogausgang 66 der zweiten Digital-Analog-Umsetzerstufe 59 ist einerseits mit einem zweiten, invertierenden Eingang 67 der zweiten Komparatorstufe 57 verbunden, um das zweite Stellsignal nach Rückumsetzung in die analoge Form als Bezugssignal an der zweiten Komparatorstufe 57 zur Verfügung zu stellen. Andererseits ist der Analogausgang 66 der zweiten Digital-Analog-Umsetzerstufe 59 mit einem zweiten Stellsignaleingang 68 verbunden.

Entsprechend der ersten Zählstufe 37 weist die zweite Zählstufe 58 einen Voreinstelleingang 69 auf, über den die zweite Zählstufe 58 auf einen vorgebbaren Zählerstand einstellbar ist. Außerdem ist ein Zähleingang 70 vorgesehen zum Zuführen von Zählimpulsen zur zweiten Zählstufe 58. In der Anordnung nach Fig. 4 sind die Zähleingänge 43, 70 beider Zählstufen 37, 58 über den Schalter 44 mit dem Ausgang 48 der zweiten Begrenzerschaltung 46 verbunden, um von dem dort abgreifbaren, zweiten amplitudenbegrenzten Signal das Taktsignal abzuleiten.

Der zweite Stellsignalausgang 60 ist in Fig. 4 mit einem ersten Eingang 71 einer zweiten Umschaltvorrichtung 72 verbunden, deren zweiter Eingang 73 an den zweiten Stellsignaleingang 68 geführt ist. Ein Ausgang 74 der zweiten Umschaltvorrichtung 72 ist mit einem zweiten Einstelleingang 292 einer Einstellschaltung 80 verbunden, deren erster Einstelleingang 291 mit dem Ausgang 28 der ersten Umschaltvorrichtung 25 verbunden ist und die die Stelle der Einstellschaltung 8 in den Ausführungsbeispielen nach den Fig. 1 und 3 einnimmt. Vorzugsweise ist die Einstellschaltung 80 derart ausgebildet, daß durch das erste und das zweite Stellsignal an den Einstelleingängen 291, 292 das Seitensignal vom zweiten Ausgang 4 des Stereo-Demodulators 1 in unterschiedlichen Teilen seines Frequenzspektrums in der Amplitude beeinflußbar ist. Beispielsweise kann innerhalb der Einstellschaltung 80 über den ersten Einstelleingang 291 ein Tiefensteller, über den zweiten Einstelleingang 292 dagegen ein Höhensteller betätigt werden. Ebensogut sind auch andere spektrale Einstellmöglichkeiten realisierbar. In jedem Fall werden diese Einstellungen durch zwei voneinander unabhängige Regelkreise vorgenommen.

In der Schaltungsanordnung nach Fig. 4 ist eine Busschaltung 75 vorgesehen, der über eine Datenleitung 76 Daten und Befehle zuführbar sind bzw. die über diese Datenleitung 76 Daten und Befehle abgeben kann. Über diese Busschaltung 75 und die Datenleitung 76, die mit den Voreinstelleingängen 45, 69 sowie den Digitalsignalausgängen 39, 65 verbunden sind, kann die dargestellte Abgleichanordnung mit den Speichervorrichtungen zum Abspeichern der Stellsignale verbunden sein. Außerdem können nicht dargestellte Wirkverbunden von der Busschaltung 75 zu den Umschaltvorrichtungen 25, 72 sowie zu dem Schalter 44 bestehen, durch die diese gemäß dem ersten bzw. zweiten Betriebszustand schaltbar sind.

In einem Verfahren zum Betreiben der Schaltungsanordnung gemäß dem Ausführungsbeispiel nach Fig. 4 wird über den Eingang 2 dem Stereo-Demodulator 1 im ersten Betriebszustand als Stereosignal ein Prüfsignal zugeführt, bei dem das Mittensignal eine additive und das Seitensignal eine subtraktive Überlagerung einer niederfrequenten ersten Prüfschwingung und einer hochfrequenten zweiten Prüfschwingung aufweist. Insbesondere tritt die zweite Prüfschwingung im Seitensignal und im Mittensignal gegenphasig, die erste Prüfschwingung dagegen im Mittensignal und im Seitensignal gleichphasig auf. Die Frequenzen der Prüfschwingungen sind entsprechend den spektralen Einstellmöglichkeiten der Einstellschaltung 80 ausgewählt und sollten nicht-ganzzahlige Vielfache voneinander sein. Beispielsweise kann die erste Prüfschwingung eine Frequenz von 300 Hz und die zweite Prüfschwingung eine Frequenz von ungefähr 3,1 kHz aufweisen.

Bei korrekter Amplitudeneinstellung des Mittensignals und des Seitensignals an den Ausgängen 3 bzw. 4 des Stereo-Demodulators entsteht bei der Dematrizierung in der Dematrizierschaltung 6 an deren erstem Ausgang 11 ein erstes Ausgangssignal für den linken Tonsignalkanal, welches nur Anteile der ersten Prüfschwingung (von z.B. 300 Hz) aufweist, wohingegen das zweite Ausgangssignal am zweiten Ausgang 12 für den rechten Tonsignalkanal lediglich Anteile der zweiten Prüfschwingung (von z.B. 3,1 kHz) enthält. Ist jedoch das Amplitudenverhältnis zwischen dem Mittensignal und dem Seitensignal nicht korrekt eingestellt, was auch durch eine Fehleinstellung an der Einstellschaltung 80 auftreten kann, enthält das erste Ausgangssignal am ersten Ausgang 11 durch Übersprechen Reste der zweiten Prüfschwingung (z.B. 3,1 kHz), wohingegen am zweiten Ausgang 12 im dort abgegebenen zweiten Ausgangssignal Reste der ersten Prüfschwingung (z.B. 300 Hz) zu finden sind. Am Ausgang 17 der ersten Begrenzerschaltung 16 wird dann ein erstes amplitudenbegrenztes, wenigstens nahezu rechteckförmiges Signal mit der Frequenz der ersten Prüschwingung (z.B. 300 Hz) abgegeben, wohingegen die zweite Begrenzerschaltung 46 an ihrem Ausgang 48 ein zweites amplitudenbegrenztes, wenigstens nahezu rechteckförmiges Signal mit der Frequenz der zweiten Prüfschwingung (z.B. 3,1 kHz) abgibt.

Aus den von den Ausgängen 17 bzw. 48 der ersten bzw. zweiten Begrenzerschaltung 16 bzw. 46 einerseits und den durch das Übersprechen an den Ausgängen 11 bzw. 12 der Dematrizierschaltung 6 auftretenden Restanteilen der Prüfschwingungen gleicher Frequenz werden durch Mischung in den Mischerschaltungen 19 bzw. 49 an deren Ausgängen 21 bzw. 52 ein erstes bzw. zweites Gleichsignal mit Gleichanteilen erzeugt. Es entsteht somit aus dem aus der ersten Prüfschwingung erzeugten, rechteckförmigen Signal am Ausgang 17 und den durch Übersprechen am Ausgang 12 auftretenden Resten der ersten Prüfschwingung in der ersten Mischerschaltung 19 ein Gleichanteil des an ihrem Ausgang 21 abgegebenen Gleichsignals. Entsprechend ergibt sich der Gleichanteil aus dem höherfrequenten, rechteckförmigen Signal am Ausgang 48 und den Resten der zweiten Prüfschwingung am ersten Ausgang 11. Alle übrigen, den Mischerschaltungen 19 bzw. 49 zugeführten Signalanteile führen durch die Mischung zu Wechselkomponenten in den Gleichsignalen an den Ausgängen 21 bzw. 52, da die Frequenzen der Prüfschwingungen ein nicht-ganzzahliges Verhältnis bilden. Diese Wechselanteile werden in den nachfolgenden Regelschaltungen 22 bzw. 53 ausgesiebt. Damit wird über die erste Umschaltvorrichtung 25 dem ersten Einstelleingang 291 der Einstellschaltung 80 ein Einstellsignal zugeführt, welches ausschließlich vom Übersprechen des ersten Prüfsignals auf den zweiten Ausgang 12 der Dematrizierschaltung 6 abhängt und dieses durch Verstellen der Amplitude des Seitensignals im Frequenzbereich der ersten Prüfschwingung zu Null ausregelt. Entsprechend wird über die zweite Umschaltvorrichtung 72 ein das Übersprechen der zweiten Prüfschwingung an den ersten Ausgang 11 der Dematrizierschaltung 6 zu Null ausregelndes, zweites Stellsignal geliefert, da dieses über den zweiten Einstelleingang 292 unabhängig vom ersten Einstelleingang 291 nur den Frequenzbereich der zweiten Prüfschwingung beeinflußt.

Selbst wenn jedoch eine - möglicherweise geringfügige - Beeinflussung der Amplitude der ersten Prüfschwingung durch das zweite Stellsignal am zweiten Einstelleingang 292 und umgekehrt der zweiten Prüfschwingung durch das erste Stellsignal am ersten Einstelleingang 291 auftritt, erfolgt durch die gleichzeitige Wirksamkeit der beiden Regelkreise eine vollständige Ausregelung des Übersprechens, d.h. ein korrekter Abgleich der Schaltungsanordnung. Ein zeitaufwendiges, iterativ durchzuführendes Abgleichverfahren im Wechsel einer mehrfachen Verstellung durch das erste und das zweite Stellsignal ist damit nicht erforderlich. Im Ausführungsbeispiel nach Fig. 4 wird das Taktsignal fiir die Zähleingänge 43 bzw. 70 der Zählstufen 37 bzw. 58 aus der zweiten Prüfschwingung abgeleitet, da diese durch ihre höhere Frequenz eine schnellere Einstellung der Zählerstufen 37, 58 ermöglicht. Der Abgleichvorgang in diesem ersten Betriebszustand wird bevorzugt durch die Busschaltung 75 gesteuert. Nach erfolgtem Abgleich werden die Umschaltvorrichtungen 25, 72 sowie der Schalter 44 in ihre Schalterstellungen "2" überführt, woraufhin die Einstellschaltung 80 mit konstanten Werten für das erste und das zweite Stellsignal betrieben wird.

## Patentansprüche

1. Schaltungsanordnung zum Umwandeln eines ein Mittensignal und ein Seitensignal umfassenden Stereosignals in je ein Ausgangssignal für zwei Tonsignalkanäle mit einer Abgleichanordnung zum Minimieren eines Übersprechens zwischen den Ausgangssignalen (an 11, 12),
**gekennzeichnet durch**
- eine Begrenzerschaltung (16), der ein erstes der Ausgangssignale (von 11) zuführbar ist und von der dieses in ein wenigstens nahezu rechteckförmiges, amplitudenbegrenztes Signal gleicher Frequenz umformbar ist,
- eine Mischerschaltung (19) zum Gewinnen eines Gleichsignals **durch** multiplikatives Verknüpfen des amplitudenbegrenzten Signals mit einem zweiten der Ausgangssignale (an 12),
- eine Regelschaltung (22) zum Gewinnen eines Stellsignals aus dem Gleichsignal,
- eine Einstellschaltung (8) zum Beeinflussen der Amplituden des Mittensignals und/oder des Seitensignals mit Hilfe des Stellsignals (von 24),
- eine Speichervorrichtung zum Speichern des Stellsignals (von 24) sowie
- eine Umschaltvorrichtung (25), **durch** die in einem ersten Betriebszustand der Schaltungsanordnung das Stellsignal (von 24) sowohl der Speichervorrichtung zum Speichern als auch der Einstellschaltung (8) zuführbar ist und in einem zweiten Betriebszustand der Schaltungsanordnung das in der Speichervorrichtung gespeicherte Stellsignal der Einstellschaltung (8) zugeleitet werden kann.

2. Schaltungsanordnung nach Anspruch 1,
**gekennzeichnet durch** eine Umwandlungsschaltung (32), die in Signalwege für das Stellsignal zwischen der Regelschaltung (22), der Einstellschaltung (8) und der Speichervorrichtung eingefügt ist und **durch** die das von der Regelschaltung (22) abgegebene Stellsignal in eine Form umwandelbar ist, in der es in der Speichervorrichtung abspeicherbar ist, und **durch** die das gespeicherte Stellsignal in eine der Einstellschaltung (8) zuzuführende Form umwandelbar ist.

3. Schaltungsanordnung nach Anspruch 2,
**dadurch gekennzeichnet, daß** das Stellsignal in der Speichervorrichtung in digitaler Form abspeicherbar ist und die Umwandlungsschaltung (32) je eine Anordnung zum Umwandeln des Stellsignals in diese digitale Form bzw. aus dieser digitalen Form umfaßt.

4. Schaltungsanordnung nach Anspruch 3,
**dadurch gekennzeichnet, daß** die Anordnung zum Umwandeln des Stellsignals in die digitale Form
- eine Komparatorstufe (33), der an einem ersten Eingang (30) das Stellsignal von der Regelschaltung (22) zuführbar ist, und
- eine Zählstufe (37) umfaßt, deren Zählrichtung durch ein Ausgangssignal (an 35) der Komparatorstufe (33) bestimmbar und deren Zählerstand (von 38) als Stellsignal in digitaler Form in der Speichervorrichtung speicherbar ist,
und daß die Anordnung zum Umwandeln des Stellsignals aus der digitalen Form eine Digital-Analog-Umsetzerstufe (40) umfaßt zum Umsetzen des Stellsignals aus der digitalen in die der Einstellschaltung (8) zuführbare Form, in welcher es weiterhin einem zweiten Eingang (34) der Komparatorstufe (33) zum Vergleich mit dem von der Regelschaltung (22) zuführbaren Stellsignal (von 24) zuleitbar ist.

5. Schaltungsanordnung nach Anspruch 4,
**dadurch gekennzeichnet, daß** das in der Speichervorrichtung gespeicherte Stellsignal der Zählstufe (37) zur Voreinstellung (an 45) auf einen entsprechenden Zählerstand zuleitbar ist.

6. Schaltungsanordnung nach Anspruch 4 oder 5,
**dadurch gekennzeichnet, daß** ein aus dem amplitudenbegrenzten Signal (an 17) abgeleitetes Taktsignal der Zählstufe (37) als Zählsignal (an 43) zuleitbar ist.

7. Schaltungsanordnung nach einem der vorhergehenden Ansprüche,
**dadurch gekennzeichnet, daß** die Regelschaltung (22) eine Integrationsstufe sowie eine Tiefpaßstufe umfaßt.

8. Schaltungsanordnung nach einem der vorhergehenden Ansprüche,
**dadurch gekennzeichnet, daß** die Abgleichanordnung
- eine zweite Begrenzerschaltung (46), der das zweite Ausgangssignal (von 12) zuführbar ist und von der dieses in ein wenigstens nahezu rechteckförmiges, zweites amplitudenbegrenztes Signal gleicher Frequenz (an 48) umformbar ist,
- eine zweite Mischerschaltung (49) zum Gewinnen eines zweiten Gleichsignals (an 52) durch multiplikatives Verknüpfen des zweiten amplitudenbegrenzten Signals mit dem ersten Ausgangssignal (von 11),
- eine zweite Regelschaltung (53) zum Gewinnen eines zweiten Stellsignals (an 55) aus dem zweiten Gleichsignal (an 52),
- eine zweite Speichervorrichtung zum Speichern des zweiten Stellsignals (an 55) sowie
- eine zweite Umschaltvorrichtung (72) umfaßt, durch die in einem ersten Betriebszustand der Schaltungsanordnung das zweite Stellsignal (von 55) sowohl der zweiten Speichervorrichtung zum Speichern als auch der Einstellschaltung (80; Fig. 4)zuführbar ist und in einem zweiten Betriebszustand der Schaltungsanordnung das in der zweiten Speichervorrichtung gespeicherte, zweite Stellsignal der Einstellschaltung (80) zugeleitet werden kann,
- und daß in der Einstellschaltung (80) die Amplituden des Mittensignals (an 3) und/oder des Seitensignals (an 4) in voneinander unterschiedlichen Frequenzbereichen mit Hilfe der beiden Stellsignale (an 291, 292) beeinflußbar sind.

9. Verfahren zum Betreiben einer Schaltungsanordnung zum Umwandeln eines ein Mittensignal und ein Seitensignal umfassenden Stereosignals in je ein Ausgangssignal für zwei Tonsignalkanäle,
**dadurch gekennzeichnet, daß** in einer Abgleichanordnung zum Minimieren eines Übersprechens zwischen den Ausgangssignalen (an 11, 12)
- einer Begrenzerschaltung (16) ein erstes der Ausgangssignale (von 11) zugeführt und von dieser in ein wenigstens nahezu rechteckförmiges, amplitudenbegrenztes Signal gleicher Frequenz umgeformt wird,
- in einer Mischerschaltung (19) ein Gleichsignal durch multiplikatives Verknüpfen des amplitudenbegrenzten Signals mit einem zweiten der Ausgangssignale (an 12) gewonnen wird,
- in einer Regelschaltung (22) ein Stellsignal aus dem Gleichsignal gewonnen wird,
- in einer Einstellschaltung (8) die Amplituden des Mittensignals und/oder des Seitensignals mit Hilfe des Stellsignals (von 24) beeinflußt werden,
- das Stellsignal (von 24) in einer Speichervorrichtung gespeichert wird,
- durch eine Umschaltvorrichtung (25) in einem ersten Betriebszustand der Schaltungsanordnung das Stellsignal (von 24) sowohl der Speichervorrichtung zum Speichern als auch der Einstellschaltung (8) zugeführt und in einem zweiten Betriebszustand der Schaltungsanordnung das in der Speichervorrichtung gespeicherte Stellsignal der Einstellschaltung (8) zugeleitet wird, und daß
- im ersten Betriebszustand das Mittensignal (an 3) und das Seitensignal (an 4) des Stereosignals übereinstimmen und das Stellsignal (an 24) auf einen Wert geregelt wird, bei dem das zweite Ausgangssignal (an 12) verschwindet.

10. Verfahren zum Betreiben einer Schaltungsanordnung zum Umwandeln eines ein Mittensignal und ein Seitensignal umfassenden Stereosignals in je ein Ausgangssignal fiir zwei Tonsignalkanäle,
**dadurch gekennzeichnet, daß** in einer Abgleichanordnung zum Minimieren eines Übersprechens zwischen den Ausgangssignalen (an 11, 12)
- einer Begrenzerschaltung (16) ein erstes der Ausgangssignale (von 11) zugeführt und von dieser in ein wenigstens nahezu rechteckförmiges, amplitudenbegrenztes Signal gleicher Frequenz umgeformt wird,
- in einer Mischerschaltung (19) ein Gleichsignal durch multiplikatives Verknüpfen des amplitudenbegrenzten Signals mit einem zweiten der Ausgangssignale (an 12) gewonnen wird,
- in einer Regelschaltung (22) ein Stellsignal aus dem Gleichsignal gewonnen wird,
- in einer Einstellschaltung (8) die Amplituden des Mittensignals und/oder des Seitensignals mit Hilfe des Stellsignals (von 24) beeinflußt werden,
- das Stellsignal (von 24) in einer Speichervorrichtung gespeichert wird,
- durch eine Umschaltvorrichtung (25) in einem ersten Betriebszustand der Schaltungsanordnung das Stellsignal (von 24) sowohl der Speichervorrichtung zum Speichern als auch der Einstellschaltung (8) zugeführt und in einem zweiten Betriebsizustand der Schaltungsanordnung das in der Speichervorrichtung gespeicherte Stellsignal der Einstellschaltung (8) zugeleitet wird, und daß
- im ersten Betriebszustand das Mittensignal (an 3) des Stereosignals dem halben Seitensignal (an 4) entspricht und das Stellsignal (an 24) auf einen Wert geregelt wird, bei dem das zweite Ausgangssignal (an 12) verschwindet.

11. Verfahren nach Anspruch 9 oder 10 zum Betreiben einer Schaltungsanordnung zum Umwandeln eines ein Mittensignal und ein Seitensignal umfassenden Stereosignals in je ein Ausgangssignal fiir zwei Tonsignalkanäle,
**dadurch gekennzeichnet, daß** in der Abgleichanordnung
- einer zweiten Begrenzerschaltung (46) das zweite Ausgangssignal (von 12) zugeführt und von dieser in ein wenigstens nahezu rechteckförmiges, zweites amplitudenbegrenztes Signal gleicher Frequenz (an 48) umgeformt wird,
- in einer zweiten Mischerschaltung (49) ein zweites Gleichsignal (an 52) durch multiplikatives Verknüpfen des zweiten amplitudenbegrenzten Signals mit dem ersten Ausgangssignal (von 11) gewonnen wird,
- in einer zweiten Regelschaltung (53) ein zweites Stellsignal (an 55) aus dem zweiten Gleichsignal (an 52) gewonnen wird,
- das zweite Stellsignal (an 55) in einer zweiten Speichervorrichtung gespeichert wird,
- durch eine zweite Umschaltvorrichtung (72) in einem ersten Betriebszustand der Schaltungsanordnung das zweite Stellsignal (von 55) sowohl der zweiten Speichervorrichtung zum Speichern als auch der Einstellschaltung (80; Fig. 4) zugeführt und in einem zweiten Betriebszustand der Schaltungsanordnung das in der zweiten Speichervorrichtung gespeicherte, zweite Stellsignal der Einstellschaltung (80) zugeleitet wird,
- in der Einstellschaltung (80) die Amplituden des Mittensignals (an 3) und/oder des Seitensignals (an 4) in voneinander unterschiedlichen Frequenzbereichen mit Hilfe der beiden Stellsignale (an 291, 292) beeinflußt werden
- und daß im ersten Betriebszustand als Stereosignal ein Prüfsignal zugeführt wird, bei dem das Mittensignal (an 3) eine additive und das Seitensignal (an 4) eine subtraktive Überlagerung einer niederfrequenten ersten Prüfschwingung und einer hochfrequenten zweiten Prüfschwingung aufweist und die zweite Prüfschwingung im Seitensignal (an 4) zur zweiten Prüfschwingung im Mittensignal (an 3) gegenphasig auftritt, und wobei die Frequenz der zweiten Prüfschwingung ein nicht-ganzzahliges Vielfaches der Frequenz der ersten Prüfschwingung ist, und daß das erste Stellsignal (an 291) auf einen Wert geregelt wird, bei dem Anteile der ersten Prüfschwingung im zweiten Ausgangssignal (an 12) verschwinden, und das zweite Stellsignal (an 292) auf einen Wert geregelt wird, bei dem Anteile der zweiten Prüfschwingung im ersten Ausgangssignal (an 11) verschwinden.

## Claims

1. A circuit arrangement for converting a stereo signal comprising a mid-plane signal and a side signal into an output signal for each of two audio signal channels, which arrangement comprises an adjustment circuit for minimizing crosstalk between the output signals (at 11, 12),
**characterized by**
- a limiter circuit (16) adapted to receive a first one of the output signals (from 11) and to transform this into an at least substantially rectangular amplitude-limited signal of the same frequency,
- a mixer circuit (19) for deriving a rectified signal by multiplying the amplitude-limited signal by a second one of the output signals (at 12),
- a control circuit (22) for deriving a correction signal from the rectified signal,
- an adjustment circuit (8) for influencing the amplitude of the mid-plane signal and/or the side signal by means of the correction signal (from 24),
- a storage device for storing the correction signal (from 24), and
- a switching device (25) by means of which in a first mode of the circuit arrangement the correction signal (from 24) can be applied both to the storage device in order to be stored and to the adjustment circuit (8), and by means of which in a second mode of the circuit arrangement the correction signal stored in the storage device can be applied to the adjustment circuit (8).

2. A circuit arrangement as claimed in Claim 1,
**characterized by** a conversion circuit (32) arranged in signal paths for the correction signal between the control circuit (22), the adjustment circuit (8) and the storage device, and enabling the correction signal supplied by the control circuit (22) to be converted into a form in which it can be stored in the storage device, and enabling the stored correction signal to be converted into a form required for application to the adjustment circuit (8).

3. A circuit arrangement as claimed in Claim 2,
**characterized in that** the correction signal can be stored in the storage device in digital form and the conversion circuit (32) comprises a device for converting the correction signal into this digital form and one for re-converting it from this digital form.

4. A circuit arrangement as claimed in Claim 3,
**characterized in that** the device for converting the correction signal into digital form includes
- a comparator stage (33) for receiving at a first input (30) the correction signal from the control circuit (22), and
- a counter stage (37), whose counting direction can be defined by an output signal (at 35) of the comparator stage (33) and whose count (from 38) can be stored in digital form in the storage device as the correction signal,
and **in that** the device for re-converting the correction signal from the digital form includes a digital-to-analog converter stage (40) for converting the correction signal from the digital form into a form in which it can be applied to the adjustment circuit (8) and in which it can also be applied to a second input (34) of the comparator stage (33) for comparison with the correction signal (from 24) which can be applied by the control circuit (22).

5. A circuit arrangement as claimed in Claim 4,
**characterized in that** the correction signal stored in the storage device can be applied to the counter stage (37) for presetting (at 45) to a corresponding count.

6. A circuit arrangement as claimed in Claim 4 or 5,
**characterized in that** a clock signal derived from the amplitude-limited signal (at 17) can be applied to the counter stage (37) as a counting signal (at 43).

7. A circuit arrangement as claimed in any one of the preceding Claims,
**characterized in that** the control circuit (22) includes an integrator stage and a low-pass stage.

8. A circuit arrangement as claimed in any one of the preceding Claims,
**characterized in that** the adjustment circuit includes
- a second limiter circuit (46) adapted to receive the second output signal (from 12) and to transform this into an at least substantially rectangular second amplitude-limited signal of the same frequency (at 48),
- a second mixer circuit (49) for deriving a second rectified signal (at 52) by multiplying the second amplitude-limited signal by the first output signal (from 11),
- a second control circuit (53) for deriving a second correction signal (at 55) from the second rectified signal (at 52),
- a second storage device for storing the second correction signal (at 55), as well as
- a second switching device (72) by means of which in a first mode of the circuit arrangement the second correction signal (from 55) can be applied both to the second storage device in order to be stored and to the adjustment circuit (80; Fig. 4), and by means of which in a second mode of the circuit arrangement the second correction signal stored in the second storage device can be applied to the adjustment circuit (80), and
- **in that** in the adjustment circuit (80) the amplitude of the mid-plane signal (at 3) and/or the side signal (at 4) can be influenced in mutually different frequency ranges by means of the two correction signals (at 291, 292).

9. A method of operating a circuit arrangement for converting a stereo signal comprising a mid-plane signal and a side signal into an output signal for each of two audio signal channels,
**characterized in that** in an adjustment circuit for minimizing crosstalk between the output signals (at 11, 12)
- a first one of the output signals (from 11) is applied to a limiter circuit (16) and is transformed by this circuit into an at least substantially rectangular amplitude-limited signal of the same frequency,
- in a mixer circuit (19) a rectified signal is derived by multiplying the amplitude-limited signal by a second one of the output signals (at 12),
- a correction signal is derived from the rectified signal in a control circuit (22),
- in an adjustment circuit (8) the amplitudes of the mid-plane signal and/or the side signal are influenced by means of the correction signal (from 24),
- the correction signal (from 24) is stored in a storage device,
- by means of a switching device (25) in a first mode of the circuit arrangement the correction signal (from 24) is applied both to the storage device in order to be stored and to the adjustment circuit (8), and in a second mode of the circuit arrangement the correction signal stored in the storage device is applied to the adjustment circuit (8), and **in that**
- in the first mode the mid-plane signal (at 3) and the side signal (at 4) of the stereo signal correspond and the correction signal (at 24) is adjusted to a value at which the second output signal (at 12) disappears.

10. A method of operating a circuit arrangement for converting a stereo signal comprising a mid-plane signal and a side signal into an output signal for each of two audio signal channels,
**characterized in that** in an adjustment circuit for minimizing crosstalk between the output signals (at 11, 12)
- a first one of the output signals (from 11) is applied to a limiter circuit (16) and is transformed by this limiter circuit into an at least substantially rectangular amplitude-limited signal of the same frequency,
- in a mixer circuit (19) a rectified signal is derived by multiplying the amplitude-limited signal by a second one of the output signals (at 12),
- a correction signal is derived from the rectified signal in a control circuit (22),
- in an adjustment circuit (8) the amplitudes of the mid-plane signal and/or the side signal are influenced by means of the correction signal (from 24),
- the correction signal (from 24) is stored in a storage device,
- by means of a switching device (25) in a first mode of the circuit arrangement the correction signal (from 24) is applied both to the storage device in order to be stored and to the adjustment circuit (8), and in a second mode of the circuit arrangement the correction signal stored in the storage device is applied to the adjustment circuit (8), and **in that**
- in the first mode the mid-plane signal (at 3) of the stereo signal corresponds to half the side signal (at 4) and the correction signal (at 24) is adjusted to a value at which the second output signal (at 12) disappears.

11. A method as claimed in Claim 9 or 10, of operating a circuit arrangement for converting a stereo signal comprising a mid-plane signal and a side signal into an output signal for each of two audio signal channels,
**characterized in that** in the adjustment circuit
- the second output signals (from 12) is applied to a second limiter circuit (46) and is transformed by this limiter circuit into an at least substantially rectangular second amplitude-limited signal of the same frequency (at 48),
- in a second mixer circuit (49) a second rectified signal is derived by multiplying the second amplitude-limited signal by the first output signal (at 11),
- a second correction signal (at 55) is derived from the second rectified signal (at 52) in a second control circuit (53),
- the second correction signal (from 24) is stored in a second storage device,
- by means of a second switching device (72) in a first mode of the circuit arrangement the second correction signal (from 55) is applied both to the second storage device in order to be stored and to the adjustment circuit (80; Fig. 4), and in a second mode of the circuit arrangement the second correction signal stored in the storage device is applied to the adjustment circuit (80),
- in the adjustment circuit (80) the amplitudes of the mid-plane signal (at 3) and/or the side signal (at 4) are influenced in mutually different frequency ranges by means of the two correction signals (at 291, 292),
- and **in that** a test signal is applied as stereo signal in the first mode, in which test signal the mid-plane signal (at 3) is formed by additive mixing and the side signal (at 4) by subtractive mixing of a low-frequency first test wave and a high-frequency second test wave, and the second test wave appears in the side signal (at 4) in phase opposition to the second test wave in the mid-plane signal (at 3), the frequency of the second test wave being a non-integral multiple of the frequency of the first test wave, and **in that** the first correction signal (at 291) is adjusted to a value at which components of the first test wave in the second output signal (at 12) disappear, and the second correction signal (at 292) is adjusted to a value at which components of the second test wave in the first output signal (at 11) disappear.

## Revendications

1. Circuit de conversion d'un signal stéréo comprenant un signal central et un signal latéral en un signal de sortie respectif pour deux canaux de signaux audio avec un dispositif d'égalisation en vue de minimiser une diaphonie entre les signaux de sortie (11, 12),
**caractérisé par**
- un circuit limiteur (16) auquel peut être amené un premier des signaux de sortie (en 11) et par lequel celui-ci peut être transformé en un signal de même fréquence à amplitude limitée de forme rectangulaire, du moins presque,
- un circuit mélangeur (19) en vue d'obtenir un signal continu par liaison multiplicative du signal à amplitude limitée avec un deuxième des signaux de sortie (12);
- un circuit de réglage (22) en vue de produire un signal de réglage à partir du signal continu,
- un circuit de mise au point (8) en vue d'influencer les amplitudes du signal central et/ou du signal latéral à l'aide du signal de réglage (24);
- un dispositif de mémorisation en vue d'enregistrer le signal de réglage (24) ainsi
- qu'un dispositif de commutation (25) par lequel le signal de réglage (24) peut être amené à la fois au dispositif de mémorisation pour son enregistrement et au circuit de mise au point (8) dans un premier état de fonctionnement du circuit et le signal de réglage enregistré dans le dispositif de mémorisation peut être amené au circuit de mise au point (8) dans un deuxième état de fonctionnement du circuit.

2. Circuit selon la revendication 1,
**caractérisé par** un circuit de conversion 32 qui est inséré dans les trajets du signal pour le signal de réglage entre le circuit de réglage (22), le circuit de mise au point (8) et le dispositif de mémorisation et par lequel le signal de réglage délivré par le circuit de réglage (22) peut être converti en une forme dans laquelle il peut être enregistré dans le dispositif de mémorisation et par lequel le signal de réglage mémorisé peut être converti en une forme à amener au circuit de mise au point (8).

3. Circuit selon la revendication 2,
**caractérisé en ce que** le signal de réglage peut être enregistré dans le dispositif de mémorisation sous forme numérique et le circuit de conversion (32) comprend respectivement un dispositif de conversion du signal de réglage en cette forme numérique ou à partir de cette forme numérique.

4. Circuit selon la revendication 3, **caractérisé en ce que** le dispositif de conversion du signal de réglage sous sa forme numérique comprend:
- un étage comparateur (33) auquel peut être amené à une première entrée (30) le signal de réglage du circuit de réglage (22) et
- un étage de comptage (37) dont le sens de comptage peut être déterminé par un signal de sortie (35) de l'étage comparateur (33) et dont le niveau du compteur (38) peut être enregistré comme un signal de réglage sous forme numérique dans le dispositif de mémorisation,
et que le dispositif de conversion du signal de réglage à partir de la forme numérique comprend un étage convertisseur numérique/analogique (40) en vue de la conversion du signal de réglage de sa forme numérique dans la forme à amener au circuit de mise au point (8) dans laquelle il peut par ailleurs être amené à une deuxième entrée (34) de l'étage comparateur (33) pour sa comparaison avec le signal de réglage (24) à amener par le circuit de réglage (22).

5. Circuit selon la revendication 4,
**caractérisé en ce que** le signal de réglage enregistré dans le dispositif de mémorisation peut être amené à l'étage de comptage (37) en vue du préréglage (45) à un niveau correspondant du compteur.

6. Circuit selon l'une des revendications 4 ou 5,
**caractérisé en ce qu'**un signal de rythme dérivé du signal (en 17) à amplitude limitée peut être amené à l'étage de comptage (37) comme signal de comptage (43).

7. Circuit selon l'une des revendications précédentes,
**caractérisé en ce que** le circuit de réglage (22) comprend un étage d'intégration ainsi qu'un étage passe-bas.

8. Circuit selon l'une des revendications précédentes,
**caractérisé en ce que** le dispositif d'égalisation comprend
- un deuxième circuit limiteur (46) auquel peut être amené le deuxième signal de sortie (12) et par lequel celui-ci peut être converti en un deuxième signal de même fréquence (48) à amplitude limitée et de forme rectangulaire, du moins presque,
- un deuxième circuit mélangeur (49) pour la production d'un deuxième signal continu (52) par liaison multiplicative du deuxième signal à amplitude limitée avec le premier signal de sortie (en 11),
- un deuxième circuit de réglage (53) pour la production d'un deuxième signal de réglage (en 55) à partir du deuxième signal continu (52),
- un deuxième dispositif de mémorisation pour enregistrer le deuxième signal de réglage (55) ainsi
- qu'un deuxième dispositif de commutation (72) par lequel, dans un premier état de fonctionnement de circuit, le deuxième signal de réglage (en 55) peut être amené à la fois au deuxième dispositif de mémorisation pour l'enregistrer ainsi qu'au circuit de mise au point (80, Fig. 4) et, dans un deuxième état de fonctionnement du circuit, le deuxième signal de réglage enregistré dans le deuxième dispositif de mémorisation peut être amené au circuit de mise au point (80)
- et que, dans le circuit de mise au point (80), les amplitudes du signal central (en 3) et/ou du signal latéral (4) peuvent être influencées dans des plages de fréquence différentes l'une de l'autre à l'aide des deux signaux de réglage (291, 292).

9. Procédé de fonctionnement d'un circuit de conversion d'un signal stéréo comprenant un signal central et un signal latéral en un signal de sortie respectif pour deux canaux de signaux audio,
**caractérisé en ce que**, dans un dispositif d'égalisation pour minimiser une diaphonie entre les signaux de sortie (en 11, 12),
- un premier des signaux de sortie (en 11) est amené à un circuit limiteur (16) et est converti par celui-ci en un signal de même fréquence à amplitude limitée de forme rectangulaire, du moins presque,
- un signal continu est obtenu par liaison multiplicative du signal à amplitude limitée avec un deuxième des signaux de sortie (12) dans un circuit mélangeur (19),
- un signal de réglage est obtenu à partir du signal continu dans un circuit de réglage (22),
- les amplitudes du signal central et/ou du signal latéral sont influencées à l'aide du signal de réglage (24) dans un circuit de mise au point (8),
- le signal de réglage (24) est enregistré dans le dispositif de mémorisation,
- le signal de réglage (en 24) est amené à la fois au dispositif de mémorisation pour son enregistrement et au circuit de mise au point (8) par un dispositif de commutation (25) dans un premier état de fonctionnement du circuit et le signal de réglage enregistré dans le dispositif de mémorisation est amené au circuit de mise au point (8) dans un deuxième état de fonctionnement du circuit et que,
- dans le premier état de fonctionnement, le signal central (3) et le signal latéral (4) du signal stéréo correspondent et le signal de réglage (24) est réglé à une valeur à laquelle le deuxième signal de sortie (12) disparaît.

10. Procédé de fonctionnement d'un circuit de conversion d'un signal stéréo comprenant un signal central et un signal latéral en un signal de sortie respectif pour deux canaux de signaux audio, **caractérisé en ce que**, dans un dispositif d'égalisation pour minimiser une diaphonie entre les signaux de sortie (11, 12),
- un premier des signaux de sortie (11) est amené à un circuit limiteur (16) et un signal de même fréquence à amplitude limitée et de forme rectangulaire, du moins presque, est converti par celui-ci,
- un signal continu est obtenu par liaison multiplicative du signal à amplitude limitée avec un deuxième des signaux de sortie (12) dans un circuit mélangeur (19),
- un signal de réglage est produit à partir du signal continu dans un circuit de réglage (22),
- les amplitudes du signal central et/ou du signal latéral sont influencées à l'aide du signal de réglage (en 24) dans un circuit de mise au point (8),
- le signal de réglage (24) est enregistré dans un dispositif de mémorisation,
- le signal de réglage (24) est amené à la fois au dispositif de mémorisation pour l'enregistrement et au circuit de mise au point (8) par un dispositif de commutation (25) dans un premier état de fonctionnement du circuit et le signal de réglage enregistré dans le dispositif de mémorisation est amené au circuit de mise au point (8) dans un deuxième état de fonctionnement du circuit et que
- dans un premier état de fonctionnement, le signal central (3) du signal stéréo correspond à la moitié du signal latéral (4) et le signal de réglage (24) est réglé à une valeur à laquelle le deuxième signal de sortie (en 12) disparaît.

11. Procédé selon l'une des revendications 9 ou 10 de fonctionnement d'un circuit de conversion d'un signal stéréo comprenant un signal central et un signal latéral en un signal de sortie respectif pour deux canaux de signaux audio,
**caractérisé en ce que**, dans le dispositif d'égalisation,
- le deuxième signal de sortie (12) est amené un deuxième circuit limiteur (46) et un deuxième signal de même fréquence (48) à amplitude limitée et de forme rectangulaire, du moins presque, est converti par celui-ci,
- un deuxième signal continu (52) est obtenu par liaison multiplicative du deuxième signal à amplitude limitée avec le premier signal de sortie (11) dans un deuxième circuit mélangeur (49),
- un deuxième signal de réglage (55) est obtenu à partir du deuxième signal continu (52) dans un deuxième circuit de réglage 53,
- le deuxième signal de réglage (55) est enregistré dans un deuxième dispositif de mémorisation,
- par un deuxième dispositif de commutation (72), le deuxième signal de réglage (55) est amené à la fois au deuxième dispositif de mémorisation pour son enregistrement et au circuit de mise au point (80 ; Fig. 4) dans un premier état de fonctionnement du circuit et le deuxième signal de réglage enregistré dans le deuxième dispositif de mémorisation est amené au circuit de mise au point (80) dans un deuxième état de fonctionnement du circuit,
- les amplitudes du signal central (3) et/ou du signal latéral (4) sont influencées dans le circuit de mise au point (80) dans des gammes de fréquence différentes l'une de l'autre à l'aide des deux signaux de réglage (291, 292) et que
- dans le premier état de fonctionnement, un signal de contrôle est amené comme signal stéréo, le signal central (3) présentant une superposition additive et le signal latéral (4) une superposition soustractive d'une première oscillation de contrôle à basse fréquence et d'une deuxième oscillation de contrôle à haute fréquence et la deuxième oscillation de contrôle dans le signal latéral (4) se présentant en opposition de phase par rapport à la deuxième oscillation de contrôle dans un signal central (3) et la fréquence de la deuxième oscillation de contrôle étant un multiple non entier de la fréquence de la première oscillation de contrôle et que le premier signal de réglage (291) est réglé à une valeur à laquelle les composantes de la première oscillation de contrôle disparaissent dans le deuxième signal de sortie (en 12) et le deuxième signal de réglage (en 292) est réglé à une valeur à laquelle les composantes de la deuxième oscillation de contrôle disparaissent dans le premier signal de sortie (en 11).
